# EUROPÄISCHE PATENTSCHRIFT

(11) **EP 1 243 215 B1**
(45) Veröffentlichungstag und Bekanntmachung des Hinweises auf die Patenterteilung: **29.03.2006**
(21) Anmeldenummer: 02090035.3
(22) Anmeldetag: 24.01.2002
(51) Int. Cl.: A47K 3/36, E05D 5/02, E05D 7/08

(54) **Duschabtrennung**
Shower partition
Cloison de douche

(30) Priorität: 21.03.2001 DE 20104851 U
(43) Veröffentlichungstag der Anmeldung: 25.09.2002
(73) Patentinhaber: KERMI GmbH, 94447 Plattling (DE)
(72) Erfinder: Weber, Jürgen, 94491 Hengersberg (DE)
(74) Vertreter: Köckeritz, Günter

(56) Entgegenhaltungen:
- EP-A- 0 371 348
- DE-A- 3 720 121
- DE-A- 4 404 653

## Beschreibung

Die Erfindung betrifft nach dem Oberbegriff des Anspruchs 1 eine Duschabtrennung mit mindestens einem an zwei koaxialen Bolzen mit vertikaler Achse schwenkbaren Türflügel, die aus einer rahmenlosen Platte aus Glas, Kunststoff oder dergleichen besteht, wobei an ihrer oberen und unteren Kante ein Beschlag zum Befestigen des Türflügels vorgesehen ist und jeder Beschlag aus zwei durch einen der Bolzen und einen Lager miteinander vereinigten Scharnierhälften besteht.

Eine derartige Duschabtrennung ist beispielsweise aus der Druckschrift DE 37 20 121 A1 bekannt. Die aus Glas oder dergleichen bestehende Tür einer Duschkabine besteht aus einer rahmenlosen Platte, die an ihrem einen Längsgrad zwei übereinanderliegende Bohrungen aufweist. In jede dieser Bohrungen ist ein Beschlag eingesetzt, der jeweils einen vertikalen in seiner Länge regulierbaren Scharnierzapfen aufweist, der jeweils in einem Gegenbeschlag drehbar gelagert ist, welcher an den oberen und unteren, den Türdurchgang begrenzenden Querleisten der Duschkabine angebracht ist.

Aus der Druckschrift DE 43 19 422 C1 ist eine Schwenktüre für Duschkabinen mit Scharnieren und stirnseitig übergreifenden Kupplungsstücken bekannt, wobei die Tür mit ihren Scharnieren über Bohrungen in der Glastür an einer über die Höhe der Tür durchgehenden Tragstange befestigt ist.
Für eine bewegliche Befestigung der Türen innerhalb einer Duschabtrennung über entsprechende Beschläge bzw. Scharniere müssen diese deshalb immer mit entsprechenden Bohrungen oder Ausschnitten versehen werden, die zudem mit den unterschiedlichsten Scharnier- bzw. Beschlagkonstruktionen harmonieren müssen.

Die Aufgabe der Erfindung besteht deshalb darin die o.g. Lösungen zu verbessern.

Erfindungsgemäß wird diese Aufgabe durch die Merkmale des Anspruchs 1 gelöst.

Erfindungsgemäß sind die dem Türflügel zugeordneten, mit Bolzen oder Lager versehenen Scharnierhälften am Türflügel angeklebt.
Für die Befestigung der Scharnierhälften sind in der Tür keine Bohrungen mehr erforderlich. Arbeitsaufwand und Kosten für die Bearbeitung der Tür können dadurch erheblich gesenkt werden. Fehlmaße durch unterschiedlichste Scharnier- bzw. Beschlagkonstruktionen können ebenfalls verhindert werden. Durch die in den abhängigen Ansprüchen aufgeführten Maßnahmen sind vorteilhafte Weiterbildungen und Verbesserungen der im Anspruch 1 angegebenen Duschabtrennung möglich. Die kennzeichnenden Merkmale der Ansprüche 2 bis 4 zeigen jeweils eine besonders vorteilhafte Kombination der Duschabtrennung.
Nach einem besonderen Merkmal der Erfindung sind die an der Tür angeordneten Scharnierhälften winkelartig ausgebildet, wobei die Schenkel der Winkel auf den der Schwenkachse zugeordneten Seitenflächen der oberen und unteren Eckkanten des Türflügels aufgeklebt sind.
Nach einem weiteren bevorzugtem Merkmal sind die an der Tür angeordneten Scharnierhälften winkelartig ausgebildet, wobei die den Winkel bildenden Schenkel einseitig durch eine Verbindungsfläche verbunden sind und auf den der Schwenkachse zugeordneten Seitenflächen der oberen und unteren Eckkanten und/oder der Außenseite des Türflügels aufgeklebt sind. Die innere Seite der Türfläche kann mit diesen Ausführungen immer scharnierfrei gehalten werden.
Nach einem anderen Merkmal der Erfindung sind Bolzen und/oder Lager des Scharniers außermittig am oberen und unteren Kantenrand der Scharnierhälften angeordnet. Durch die außermittige Anordnung rückt die Tür weiter nach innen, wodurch eine höhere Dichtigkeit zwischen Türflügel und Rahmen erreicht wird.

Ausführungsbeispiele der erfindungsgemäßen Duschabtrennung sind in den Zeichnungen dargestellt. Es zeigt die Figur 1 den Türflügel einer Duschabtrennung. In der Figur 2 ist eine obere Ecke des Türflügels mit einer Scharnierhälfte in perspektivischer Ansicht gezeigt. In der Figur 3 ist der Einbau der Tür in der Duschabtrennung dargestellt. Die Figur 4 zeigt die untere Ecke des Türflügels im Detail innerhalb der Duschabtrennung.

Der zu einer Duschabtrennung gehörige, mit um eine vertikale Achse schwenkbare Türflügel 1, besteht aus einer rahmenlosen Platte aus Glas oder Kunststoff. An der oberen und unteren Kante ist ein Beschlag zum Befestigen des Türflügels 1 vorgesehen. Der Beschlag besteht aus zwei durch Bolzen 2 und Lager 3 miteinander vereinigten Scharnierhälften 4 und 4*. Eine Scharnierhälfte 4 ist dabei erfindungsgemäß am Türflügel 1 angeklebt. Besonders vorteilhaft ist der Einsatz von transparenten Klebstoffen. Die Scharnierhälften selbst können aus den verschiedensten Materialien bestehen wie beispielsweise Kunststoffen, Metallen oder Kombinationen davon.
Die Scharnierhälfte 4 ist in den Figuren 1 und 2 winkelartig ausgebildet, wobei die Schenkel der Winkel auf den der Schwenkachse A zugeordneten oberen und unteren Eckkanten des Türflügels 1 aufgeklebt sind. Lager 3 und Scharnierhälfte 4* sind aus den Figuren 1 bis 3 nicht eindeutig erkennbar. In der Figur 4 ist die untere Eckkante 7 des Türflügels 1 in einer Duschabtrennung dargestellt. Hier ist auch das Lager 3 dargestellt. In den Figuren 3 und 4 sind die Scharnierhälften 4 von den Eckkanten horizontal versetzt angeordnet.
Die zugehörigen an einem Rahmen einer Wand, Decke oder am Boden befestigten Gegenstücke des Scharniers können ebenfalls geklebt werden oder nach herkömmlicher Art über Schraub- oder Nietverbindungen befestigt werden.

Durch die erfindungsgemäße Anordnung kann die Türinnenfläche völlig schamierfrei gehalten werden. Die Reinigung der Innenseite wird dadurch wesentlich vereinfacht.

## Patentansprüche

1. Duschabtrennung mit mindestens einem an zwei koaxialen Bolzen (2) mit vertikaler Achse (A) schwenkbaren Türflügel (1), bestehend aus einer rahmenlosen Platte aus Glas, Kunststoff oder dergleichen, die an ihrer oberen und unteren Kante mit einem Beschlag zum Befestigen des Türflügels (1) versehen ist, wobei jeder Beschlag aus zwei durch einen der Bolzen (1) und einen Lager (3) miteinander vereinigten Scharnierhälften (4,4*) besteht, **dadurch gekennzeichnet, dass**
die dem Türflügel (1) zugeordneten, mit Bolzen (2) oder Lager (3) versehenen Scharnierhälften (4) am Türflügel (1) angeklebt sind.

2. Duschabtrennung nach Anspruch 1, **dadurch gekennzeichnet, dass** die dem Türflügel zugeordneten Scharnierhälften (4) winkelartig ausgebildet sind, wobei die Schenkel der Winkel auf den der Schwenkachse (A) zugeordneten Seitenflächen (5) der oberen und unteren Eckkanten (6, 7) des Türflügels (1) aufgeklebt sind.

3. Duschabtrennung nach Anspruch 1, **dadurch gekennzeichnet** dem Türflügel zugeordneten, dass die Scharnierhälfte (4) winkelartig ausgebildet ist, wobei die den Winkel bildenden Schenkel einseitig durch eine Verbindungsfläche (4.1) verbunden sind und auf den der Schwenkachse (A) zugeordneten Seitenflächen (5) der oberen und unteren Eckkanten (6, 7) und/oder der Außenseite des Türflügels (1) aufgeklebt sind.

4. Duschabtrennung nach einem der vorgenannten Ansprüche, **dadurch gekennzeichnet, dass** Bolzen (2) und/oder Lager (3) außermittig am oberen und unteren Kantenrand der dem Türflügel zugeordneten Scharnierhälfte (4) angeordnet sind.

## Claims

1. Shower partition having at least one door leaf (1) which is pivotable on two coaxial bolts (2) with a vertical axis (A), said door leaf comprising a frameless sheet of glass, plastics material or the like which is provided at its upper and lower edges with fittings for securing the door leaf (1), each set of fittings comprising two hinge halves (4, 4*) which are interconnected by one of the bolts (2) and a bearing (3),
**characterised in that**
the hinge halves (4) associated with the door leaf (1) and provided with bolts (2) or bearings (3) are glued to the door leaf (1).

2. Shower partition according to claim 1, **characterised in that** the hinge halves (4) associated with the door leaf are designed like an angle-iron, the members of the angle-irons being glued onto the side surfaces (5), associated with the swivel axis (A), of the upper and lower corner edges (6, 7) of the door leaf (1).

3. Shower partition according to claim 1, **characterised in that** the hinge half (4) associated with the door leaf is designed like an angle-iron, the members forming the angle-iron being connected on one side by a connecting surface (4.1) and glued to the side surfaces (5), associated with the swivel axis (A), of the upper and lower corner edges (6, 7) and/or of the outer side of the door leaf (1).

4. Shower partition according to one of the above-mentioned claims, **characterised in that** bolts (2) and/or bearings (3) are arranged off-centre at the margin of the upper and lower edges of the hinge half (4) associated with the door leaf.

## Revendications

1. Cloison de douche avec au moins un battant de porte (1) pivotant au niveau de deux axes coaxiaux (2) passant par un axe vertical (A), se composant d'un panneau sans cadre en verre, en matière plastique ou analogues, qui est pourvu, au niveau de son arête supérieure et inférieure, d'une ferrure pour fixer le battant de porte (1), chaque ferrure se composant de deux moitiés de charnière (4, 4*), assemblées par un des axes (2) et un palier (3), **caractérisée en ce que** les moitiés de charnière (4) adjointes au battant de porte (1) et prévues avec des axes (2) ou un palier (3), sont collées sur le battant de porte (1).

2. Cloison de douche selon la revendication 1, **caractérisée en ce que** les moitiés de charnière (4) adjointes au battant de porte sont conçues de manière angulaire, les côtés de l'angle étant collés sur les surfaces latérales (5) des arêtes angulaires supérieure et inférieure (6, 7) du battant de porte (1) adjointes à l'axe de pivotement (A).

3. Cloison de douche selon la revendication 1, **caractérisée en ce que** la moitié de charnière (4) adjointe au battant de porte (1) est conçue de manière angulaire, les côtés formant l'angle étant reliés unilatéralement par une surface de raccordement (4.1) et étant collés sur les surfaces latérales (5) des arêtes angulaires supérieure et inférieure (6, 7) adjointes à l'axe de pivotement (A) et/ ou sur la face externe du battant de porte (1).

4. Cloison de douche selon l'une des revendications précédentes, **caractérisée en ce que** les axes (2) et/ ou le palier (3) sont agencés de manière excentrée au niveau du bord de l'arête supérieur et inférieur de la moitié de charnière (4) adjointe au battant de porte.
